# FASCICULE DE BREVET EUROPEEN

(11) **EP 0 043 747 B1**
(45) Date de publication et mention de la délivrance du brevet: **16.01.1985**
(21) Numéro de dépôt: 81400920.5
(22) Date de dépôt: 10.06.1981
(51) Int. Cl.: G08B 29/00

(54) **Dispositif de contrôle acoustique à distance testable par variation de la tension d'alimentation**
Akustische Fernbedienungseinrichtung, prüfbar durch Variation der Betriebsspannung
Acoustic remote control device testable by means of supply voltage variation

(30) Priorité: 08.07.1980 FR 8015158
(43) Date de publication de la demande: 13.01.1982
(73) Titulaire: HBS, F-26500 Bourg les Valence (FR)
(72) Inventeur: Audenard, Bernard, F-75360 Paris Cedex 08 (FR)
(74) Mandataire: Weinmiller, Jürgen

## Description

La présente invention concerne un dispositif de contrôle acoustique à distance testable par variation de la tension d'alimentation. Elle concerne plus particulièrement le domaine de la surveillance par émission acoustique dans des installations industrielles inaccessibles pendant leur fonctionnement.

De telles installations sont inaccessibles pour au moins deux raisons. Tout d'abord il peut s'agir d'installations qui ne sont pas accessibles quand elles fonctionnent (cas des réacteurs nucléaires, tous de cracking, haut forneaux d'aciérie). Il peut s'agir aussi d'installations très éloignées du pose de saisie des données à surveiller. Il s'est avéré nécessaire cependant de réussir:
- à surveiller l'apparition de fissures (réacteurs nucléaires) ou des déplacements accidentels de parties solides dans des canalisations (turbines) etc;
- à tester régulièrement en cours de surveillance l'état des ensembles de mesure.

Les techniques utilisées sont dites à émission acoustique. L'apparition du défaut est aléatoire et constitue une source acoustique. Les dispositifs de mesure sont donc constitués de capteurs piézoélectriques qui émettent des signaux electriques en réponse aux ondes acoustiques. Ces signaux électriques sont transmis par des lignes à des ensembles de traitement par exemple de localisation, de discrimination, etc.

Les dispositifs de mesure sont soumis souvent à d'importantes contraintes. Il est donc nécessaire de tester leut état. Les caractéristiques à tester sont:
- le couplage du capteur avec le milieu à surveiller;
- l'étalonnage des temps de transit, nécessité par les calibrations des ensembles de traitement,
- la vérification de la ligne de mesure.

Les dispositifs de l'art antérieur présentent un certain nombre d'inconvénients auxquels l'invention apporte remède.

En effet, les dispositifs connus jusqu'à présent comportent un trandducteur spécifique aux opérations de test, fonctionnant en émetteur acoustique couplé à l'installation surveillée. Quand il est activé, il simule un accident source acoustique et les réponses des différents capteurs sont analysées (voir p. ex. FR-A-2367325 et US-A-3009137). L'inconvénient de ce dispositif de test est tout d'abord d'augmenter le nombre des éléments acoustiques, donc le nombre de lignes et d'éléments de commande. D'autre part, l'émetteur acoustique est soumis aux mêmes contraintes que les capteurs. Il peut donc présenter les mêmes défauts que les capteurs qu'il est censé tester.

Selon l'invention, un dispositif de contrôle acoustique à distance comportant au moins une ligne de mesure, cette ligne de mesure comportant un capteur relié à peu de distance à un préamplificateur, lui-même à forte distance à un ensemble de traitement du signal par une ligne de liaison à deux fils, l'un réservé aux signaux à traiter l'autre à l'alimentation de la ligne de mesure; est caractérisé en ce qu'il comporte aussi des moyens de variation de la tension d'alimentation qui déclenchent à distance des moyens de commutation de la ligne de mesure sur des moyens de test.

La présente invention sera mieux comprise à l'aide de la description suivante qui concerne différents exemples de réalisation illustrés aux figures qui sont:
la figure 1: un schéma d'une des lignes de mesure d'un dispositif de contrôle selon l'invention,
la figure 2: un détail de la figure 1,
la figure 3: une variante d'un détail de la figure 1, _{'}
la figure 4: un schéma d'une des lignes de mesure d'une autre variante du dispositif de contrôle selon l'invention.

A la figure 1 a été représentée une ligne de mesure 1 d'un dispositif de contrôle selon l'invention. Elle comporte un capteur 2 couplé à la structure surveillée, reliée à un ensemble compris dans un boitier 19. Ce boitier 19 est placé à peu de distance du capteur 2 auquel il est électriquement relié par une ligne 17 à deux fils. Le premier est relié à la masse du boitier 19 et le second à un amplificateur contenu dans le boitier 19. Ce dernier permet d'envoyer les signaux captés à l'ensemble de traitement 4 par une ligne de liaison 5 sur le fil 6. L'alimentation en courant continu Vcc du boitier 19 est assurée par un fil 7 de la ligne 5.

Un dispositif 8 permet de créer, au niveau de l'ensemble de traitement 4, donc à distance de la structure surveillée par le capteur 2, une variation de la tension d'alimentation. Ce dispositif 8, peut comprendre par exemple un montage potentiométrique placé à la sortie de l'alimentation régulée qui distribue la tension continue Vcc de l'alimentation de tous les composants des lignes de mesure. La variation de tension peut être provoquée par un opérateur, ou par voie de programme, si l'acquisition des données par l'ensemble de traitement est gérée par ordinateur.

La variation de tension d'alimentation Vcc est d'une amplitude tell que le préamplificateur 3 y est insensible. Par contre, elle est perçue par un détecteur de variation de tension 9 qui est connecté au fil 7 de l'alimentation continue Vcc par son entrée 20. La sortie 21 du détecteur 9 est connectée à la borne de commande 18 d'un relais interrupteur 16. Ce relais interrupteur 16 est connecté à la sortie d'un générateur local d'impulsions 15 alimenté en tension continue par exemple à partir du fil 7. Ce générateur 15 5 permet de débiter sur la ligne de mesure 1 une série d'impulsions de test. Ces impulsions, quand le relais interrupteur 16 est fermé, sont envoyées d'une part au capteur 2, d'autre part au préamplificateur 3.

Deux trains d'impulsions parviennent donc à l'ensemble de traitement 4. Un premier train, dit des impulsions directes, est composé des impulsions qui sortant du générateur local 15 sont amplifiées par le préamplificateur 3. Un second train, dit des impulsions indirectes, est composé des impulsions électriques constituant la réponse du capteur 2, aux ondes acoustiques diverses.

Un exemple particulier de réalisation de détecteur 9 de variation de tension d'alimentation Vcc a été représenté à la figure 2. Un tel détecteur 9 comporte à partir de l'entrée 20, une ligne d'alimentation d'un amplificateur opérationnel 10 insensible à la variation de test choisie. Un résistance 14 de polarisation d'une diode Zener 11 permet d'obtenir une tension fixe que l'on injecte à l'une des bornes de l'amplificateur 10. Une fraction de la tension d'alimentation Vcc prise sur le fil d'alimentation par le potentiomètre 12 est injectée à l'autre borne d'entrée de l'amplificateur 10. La comparaison de ces deux tensions est telle que, une baisse de tension sur le fil 7, insensible pour l'alimentation de l'amplificateur 10 est comparée à la tension de référence fournie par la diode 11. A la borne de sortie 21 on obtient un signal de comparaison.

Le dit signal de comparaison, injecté sur la borne de commande 18 du relais interrupteur 16, permet de fermer le contact. Le générateur local d'impulsions 15 débite alors sur la ligne de mesure 1. Quand le potentiomètre 8 est connecté sur sa position neutre, la tension d'alimentation revient à sa valeur nominale. Un nouveau signal apparaît à la borne de sortie 21 du détecteur 9 et rouvre le contact du relais interrupteur 16. La ligne de mesure 1 est prête à fonctionner.

A la figure 3, on a représenté un autre arrangement du boitier 19. Le relais interrupteur 16 est placé sur le fil ligne d'alimentation 7 du générateur local d'impulsions 15. Cette disposition permet de lancer le fonctionnement du générateur 15 seulement au moment du test.

A la figure 4, a été représentée une variante simplifiée du dispositif selon l'invention. La variation de tension est une annulation de tension par coupure de l'alimentation Vcc. La ligne de mesure 1 comporte toujours les mêmes éléments de base à savoir un capteur 2, un boitier 19 situé à proximité, une ligne de liaison 5 avec un fil de signal 6 et un fil d'alimentation 7 et un ensemble de traitement de signal 4. Le boitier 19 comporte aussi un préamplificateur 3.

Deux commutateurs 22 et 24 permettent de réaliser l'annulation. Le commutateur 24 comporte deux contact 240 et 251 liés mécaniquement ensemble de façon à ce que les commutations soient simultanées.

Le commutateur 22 à huit bornes a, a, b, c, d, e, f, f, comporte un contact glissant à deux polarités qui réalise simultanément les connections a-b et f-d ou a-c et f-e. Le capteur 2 est relié aux deux bornes notées a reliées entre elles et le fil de signal 6 aux deux bornes notées f. Un fil de connexion relie les deux bornes notées b et d. La borne c est reliée à l'entrée du préamplificateur 3 et la borne e à sa sortie.

Dans la position (a-b, f-d) représentée sur la figure 4, dite position de test, on remarque que le capteur 2 est branché directement sur le fil 6 de la ligne de liaison 5. Dans le seconde position, dite position de mesure, tous les éléments de la figure de mesure 1 à savoir: le capteur 2, la préamplificateur 3, la ligne de liaison 5, sont connectés à l'ensemble de traitement 4. La transmission de signal entre le commutateur 24 et la partie acquisition de données 28 de l'ensemble 4 se fait via la connextion 26. L'alimentation régulée 30 débite alors la tension Vcc par le connextion 25 sur le fil 7.

Quand l'opérateur désire réaliser un test de la ligne de mesure 1, il manoeuvre le commu-. tateur 24. Le contact 240 bascule à la masse (comme représenté sur la figure 4). L'alimentation Vcc du boitier 19 est coupée. La coupure de tension sur le fil 7 permet, par sa borne 23 de déclencher le commutateur 22 en position test: a-b et f-d.

Le commutateur 22 comporte un organe de commande 23 de son contact glissant. Cet organe de commande 23 peut être composé par exemple d'un relais à deux positions. La première est obtenue par alimentation continue du relais. La seconde peut être obtenue par rupture de l'alimentation, un ressort non représenté sur la figure 4 rappellant le contact glissant sur une seconde position.

Le contact 241, dont le mouvement est lié à celui du contact 240, bascule pour relier le fil 6 de signal à la connexion 27 de façon à relier un générateur d'impulsions 29 de test sur la ligne de mesure 1.

Le test se déroule alors comme il a été décrit plus haut. L'ensemble des manoeuvres, dans les deux dispositifs décrits, peut être géré par programme. En particulier dans le cas d'un ensemble central de traitement 4 qui reçoit des informations d'un grand nombre de lignes de mesures équipées chacune d'un dispositif de contrôle à distance selon l'invention, le nombre des signaux de test à traiter peut être considérable.

Le système de test décrit trouve application aussi bien en émission acoustique qu'en contrôle ultrasonore. En effet, le capteur 2, excité par le générateur d'impulsions 15, émet des ondes acoustiques dont une fraction est réfléchie par des variations d'impédance acoustique, c'est-à-dire pas des obstacles et renvoyée au capteur 2. Celui-ci renvoie au système de traitement 4 un train d'impulsions indirectes comprenant des échos ce qui est très souvent le cas en ondes ultrasonores.

En émission acoustique, la partie test du capteur 2 est assurée en particulier quand plusieurs lignes de mesure sont munies de dispositifs de test à distance selon l'invention, indépendantes les unes des autres. En effet, chacun de leurs capteurs comme le capteur 2 émet des ondes acoustiques dont une part est reçue par le capteur 2 qui les transforme en impulsions électriques composant aussi le second train d'impulsions dites indirectes.

Divers aménagement peuvent être apportés à l'invention. Ainsi les diverses masses électriques décrites peuvent être reliées à la masse du système de traitement 4.

Le préamplificateur 3 peut être rendu insensible à la variation de tension par un dispositif régulateur. Un exemple typique d'application est de munir l'entrée d'alimentation + 12 volts du préamplificateur 3 d'un régulateur dont l'entrée est connectée au fil 7 d'alimentation, V cc variant de + 20V à + 15 V par exemple.

## Revendications

1. Dispositif de contrôle acoustique à distance comportant au moins une ligne de mesure, cette ligne de mesure (1) comportant au moins un capteur (2) relié à peu de distance à un préamplificateur (3) relié à longue distance à un ensemble de traitement du signal (4) par une ligne de liaison (5) comportant un fil (6) de transmission du signal et un fil (7) d'alimentation, caractérisé en ce qu'il comporte des moyens de variation de la tension d'alimentation qui déclenchent à distance des moyens de commutation de la ligne de mesure (1) sur des moyens de test.

2. Dispositif selon la revendication 1, caractérisé en ce que les moyens de variation de la tension d'alimentation comprennent un potentiomètre (8) sur la ligne (7) d'alimentation, implanté sur le dispositif de traitement du signal (4).

3. Dispositif selon la revendication 2, caractérisé en ce qu'il comporte un détecteur (9) de variation de tension d'alimentation du préamplificateur (3) et en ce que le potentiomètre crée une variation de tension insensible pour le préamplificateur (3).

4. Dispositif selon la revendication 3, caractérisé en ce que le détecteur de variation de tension (9) de l'alimentation (Vcc) du préamplificateur (3) comporte un montage comparateur (10) de la tension d'alimentation (Vcc) fournie à une borne (20) à une tension constante fournie par une source de tension (11).

5. Dispositif selon la revendication 4, caractérisé en ce que le montage comparateur comprend un amplificateur (10) alimenté par la connexion 20, la source de tension étant constituée d'une diode Zener (11) polarisée par une résistance (13) et un potentiomètre (12) de valeur sensiblement plus élevée que celle de la résistance (13) et en ce que le montage comparateur compare une fraction de la tension d'alimentation (Vcc) prise au potentiomètre (12) à la tension de référence fournie par la diode Zener (11).

6. Dispositif selon la revendication 1, caractérisé en ce que les moyens de test comportent un générateur local d'impulsions (15).

7. Dispositif selon la revendication 1 ou 6, caractérisé en ce que les moyens de commutation de la ligne de mesure (1) sur les moyens de test comportent un relais interrupteur (16) commandé par sa borne (18) de commande reliée à la sortie (21) du détecteur (9) de variation de la tension d'alimentation.

8. Dispositif selon la revendication 6, caractérisé en ce que le capteur (2) est placé à proximité d'un boitier (19) isolant des influences extérieures-le préamplificateur (3), le détecteur de variation de tension (9), le générateur local d'impulsions (15) et le relais interrupteur (16).

9. Dispositif selon la revendication 8, caractérisé en ce que le sortie du générateur local d'impulsions (15) est connectée par l'intermédiaire du relais interrupteur (16) entre le capteur (2) et le préamplificateur (3).

10. Dispositif selon la revendication 9, caractérisé en ce que le relais interrupteur (16) est placé sur une dérivation de la ligne d'alimentation (7), connectée à l'entrée du générateur local d'impulsions (15).

11. Dispositif selon la revendication 9, caractérisé en ce que le relais interrupteur (16) est connecté à la sortie du générateur local d'impulsions (15) et sur la liaison (17) entre le capteur (2) et le préamplificateur (3).

12. Dispositif selon la revendication 1, caractérisé en ce que les moyens de variation de la tension d'alimentation (Vcc) comportent des moyens d'interruption de ladite tension (Vcc) qui déclenchent d'une part les moyens de test, d'autre part commutent la ligne de mesure (1) en position de test.

13. Dispositif selon la revendication 12, caractérisé en ce que les moyens d'interruption comportent:
- un commutateur (24) placé à proximité de l'ensemble de traitement (4) qui dans une position place la ligne de liaison en position . mesure et dans l'autre en position test,
- un commutateur (22) placé à proximité du capteur (2) qui dans la position mesure du commutateur (24) place le préamplificateur (3) dans la ligne de mesure (1) et dans la position test le remplace par un court circuit (b-d).
et en ce que le commutateur (22) est commandé de sa borne (23) par la coupure de l'alimentation provoquée sur le fil 6 par le commutateur (24).

14. Dispositif selon la revendication 13, caractérisé en ce que le commutateur (24) est manoeuvré par un opérateur et en ce qu'il comporte deux doigts de contact (240, 241) solidaires, le premier couplant le fil (7) à une liaison (25) avec une alimentation régulée (30) ou à la masse, le second couplant le fil (6) ou bien sur un fil (26) de liaison avec un dispositif d'acquisition du signal (28) de l'ensemble de traitement (4) ou bien sur une liaison (27) à un générateur d'impulsions (29) de test.

## Patentansprüche

1. Vorrichtung zur akustischen Fernkontrolle mit mindestens einer Meßleitung (1), die mindestens eine Sonde (2) und mit dieser in kurzem Abstand verbunden einen Vorverstärker (3) aufweist, wobei letzterer mit einem Signalverarbeitungsbauteil (4) über eine einen Signal- übertragungsdraht (6) und einen Stromversorgungsdraht (7) enthaltende lange Verbindungsleitung (5) verbunden ist, dadurch gekennzeichnet, daß sie Mittel zum Variieren der Versorgungsspannung aufweist, die aus der Ferne Umschaltmittel zum Umschalten von der Meßleitung (1) auf Testmittel auslösen.

2. Vorrichtung nach Anspruch 1, dadurch gekennzeichnet, daß die Mittel zum Variieren der Versorgungsspannung ein Potentiometer (8) enthalten, das in die Stromversorgungsleitung (7) eingefügt und im Signalverarbeitungsbauteil (4) angeordnet ist.

3. Vorrichtung nach Anspruch 2, dadurch gekennzeichnet, daß sie einen Detektor (9) enthält, der die Variation der Versorgungsspannung des Vorverstärkers (3) erkennt, und daß das Potentiometer (8) eine für den Vorverstärker (3) unbedeutende Variation der Spannung erzeugt.

4. Vorrichtung nach Anspruch 3, dadurch gekennzeichnet, daß der Detektor (9) für die Variation der Versorgungsspannung (Vcc) des Vorverstärkers (3) eine Komparatorschaltung (10) enthält, mit der die an einer Klemme (20) anstehende Versorgungsspannung (Vcc) mit einer von einer Spannungsquelle (11) gelieferten konstanten Spannung verglichen wird.

5. Vorrichtung nach Anspruch 4, dadurch gekennzeichnet, daß die Komparatorschaltung einen Verstärker (10) enthält, der über die Klemme (20) versorgt wird, wobei die Spannungsquelle von einer Zenerdiode (11) gebildet wird, die von einem Widerstand (13) und einem einen wesentlich höheren Widerstandswert als der Widerstand (13) aufweisenden Potentiometer (12) vorgespannt wird, und daß die Komparatorschaltung einen Bruchteil der Versorgungsspannung (Vcc), der am Potentiometer (12) abgegriffen wird, mit der von der Zenerdiode (11) gelieferten Bezugsspannung vergleicht.

6. Vorrichtung nach Anspruch 1, dadurch gekennzeichnet, daß die Testmittel einen örtlichen Impulsgenerator (15) enthalten.

7. Vorrichtung nach Anspruch 1 oder 6, dadurch gekennzeichnet, daß die Mittel zur Umschaltung von der Meßleitung (1) auf die Testmittel ein Unterbrecherrelais (16) enthalten, dessen Steuereingang (18) an den Ausgang (21) des Detektors (9) für die Variation der Versorgungsspannung angeschlossen ist.

8. Vorrichtung nach Anspruch 6, dadurch gekennzeichnet, daß die Sonde (2) in der Nähe eines Gehäuses (19) angeordnet ist, das den Vorverstärker (3), den Detektor für die Variation der Spannung (9), den örtlichen Impulsgenerator (15) und das Unterbrecherrelais (16) gegen äußere Einflüsse isoliert.

9. Vorrichtung nach Anspruch 8, dadurch gekennzeichnet, daß der Ausgang des lokalen Impulsgenerators (15) über das Unterbrecherrelais (16) an einen Punkt zwischen der Sonde (2) und dem Vorverstärker (3) angeschlossen ist.

10. Vorrichtung nach Anspruch 9, dadurch gekennzeichnet, daß das Unterbrecherrelais (16) in Ableitung zur Versorgungsleitung (7) an den Eingang des lokalen Impulsgenerators (15) angeschlossen ist.

11. Vorrichtung nach Anspruch 9, dadurch gekennzeichnet, daß das Unterbrecherrelais (16) an den Ausgang des lokalen Impulsgenerators (15) und an die Verbindung (17) zwischen der Sonde (2) und den Vorverstärker (3) angeschlossen ist.

12. Vorrichtung nach Anspruch 1, dadurch gekennzeichnet, daß die Mittel zum Variieren der Versorgungsspannung (Vcc) Unterbrechermittel für die genannte Spannung (Vcc) aufweisen, die einerseits die Testmittel auslösen und andererseits die Meßleitung (1) in Testposition umschalten.

13. Vorrichtung nach Anspruch 12, dadurch gekennzeichnet, daß die Unterbrechermittel
―'einen Umschalter (24), der in der Nähe des Signalverarbeitungsbauteils (4) angeordnet ist und in einer Schaltstellung die Verbindungsleitung in Meßposition und in der anderen in Testposition bringt,
- und einen Umschalter (22) aufweisen, der in der Nähe der Sonde (2) liegt und in der Meßposition des Umschalters (24) den Vorverstärker (3) in die Meßleitung (1) einfügt, während er ihn in der Testposition durch einen Kurzschluß (b-d) ersetzt,
- und daß der Umschalter (22) über seine Klemme (23) von der Unterbrechung der Versorgung gesteuert wird, die vom Draht (6) durch dem Umschalter (24) ausgelöst wird.

14. Vorrichtung nach Anspruch 13, dadurch gekennzeichnet, daß der Umschalter (24). von einer Bedienungsperson betätigt wird und zwei miteinander verbundene Kontaktfinger (240, 241) enthält, von denen der erste den Draht (7) an eine Verbindung (25) mit einer geregelten Spannungsquelle (30) oder an Masse koppelt, während der zweite den Draht (6) entweder an einen Verbindungsdraht (26) mit einer Signalerfassungsvorrichtung (28) des Signalverarbeitungsbauteils (4) oder an eine Verbindung (27) zu einem Testimpulsgenerator (29) koppelt.

## Claims

1. An acoustic remote monitoring device comprising at least one measuring line (1) having at least one probe (2) which is connected over short distance to a preamplifier (3), the latter being connected over a long distance to a signal processing unit (4) via a connection line (5) including a signal transmission wire (6) and a supply wire (7), characterized in that it comprises means for modifying the supply voltage which means remotely trigger switch-over means for switching from the measuring line (1) to test means.

2. A device according to claim 1, characterized in that the means for modifying the supply voltage comprise a potentiometer (8) which is integrated into the supply line (7) and is located in the signal processing unit (4).

3. A device according to claim 2, characterized in that-it comprises a detector (9) for detecting the modification of the supply voltage of the preamplifier (3), and that the potentiometer (8) creates a voltage variation to which the preamplifier (3) in insensible.

4. A device according to claim 3, characterized in that the detector (9) for detecting the modification of the supply voltage (Vcc) of the preamplifier (3) comprises a comparator circuit (10) for comparing the supply voltage (Vcc) which is furnished by a terminal (20), to a constant voltage which is furnished by a voltage source (11).

5. A device according to claim 4, characterized in that the comparator circuit comprises an amplifier (10) which is supplied via the terminal (20), the voltage source being constituted by a Zener diode (11) which is biased through a resistor (13) and a potentiometer, the ohmic value of said potentiometer being essentially higher than that of the resistor (13), and that the comparator circuit compares a fraction of the supply voltage (Vcc) sampled at the potentiometer (12) to the reference voltage furnished by the Zener diode (11).

6. A device according to claim 1, characterized in that the test means comprise a local pulse generator (15).

7. A device according to claim 1 or 6, characterized in that the switch-over means for switching from the measuring line (1) to the test means comprise an interruptor relay (16), the control terminal of which is connected to the output (21) of the detector (9) which detects the modification of the supply voltage.

8. A device according to claim 6, characterized in that the probe (2) is located close to a casing (19) which isolates the preamplifier (3), the detector (9) for detecting the voltage modification, the local pulse generator (15) and the interruptor relay (16) from outside influences.

9. A device according to claim 8, characterized in that the output of the local pulse generator (15) is connected via the interruptor relay (16) to a point between the probe (2) and the preamplifier (3).

10. A device according to claim 9, characterized in that the interruptor relay (16) is located in a derivation of the supply line (7) which is connected to the input of the local pulse generator (15).

11. A device according to claim 9, characterized in that the interruptor relay (16) is connected to the output of the local pulse generator (15) and to the connection (17) between the probe (2) and the preamplifier (3).

12. A device according to claim 1, characterized in that the means for modifying the supply voltage (Vcc) include means for interrupting said voltage (Vcc) which on the one hand trigger the test means and which on the other hand switch the measuring line (1) over to the test position.

13. A device according to claim 12, characterized in that the interruption means comprise
- a switch (24) located close to the processing unit (4) for putting in one switch position the connection line into the measuring state and in the other switch position to the test state,
- and a switch (22) located close to the probe (2) for inserting the preamplifier (3) in the measuring state of the switch (24) into the measuring line (1) and for replacing it by a short-circuit (b-d) in the test state,
- and that the switch (22) is controlled through its terminal (23) by the interruption of the supply which is controlled on the wire (6) by the switch (24).

14. A device according to claim 13, characterized in that the switch (24) is actuated by an operator and that it comprises two linked contact fingers (240, 241), the first one coupling the wire (7) to a connection (25) with a stabilized supply (30) or to earth, whereas the second finger couples the wire (6) either to a connection via (26) with a signal aquisition device (28) of the processing unit (4) or to a connection (27) with a test pulse generator (29).
